# EUROPÄISCHE PATENTSCHRIFT

(11) **EP 0 275 824 B1**
(45) Veröffentlichungstag und Bekanntmachung des Hinweises auf die Patenterteilung: **21.11.1991**
(21) Anmeldenummer: 87810736.6
(22) Anmeldetag: 10.12.1987
(51) Int. Cl.: E04G 1/15

(54) **Gerüstelement**
Scaffolding element
Elément d'échafaudage

(30) Priorität: 16.12.1986 DE 3642846
(43) Veröffentlichungstag der Anmeldung: 27.07.1988
(73) Patentinhaber: ALUSUISSE-LONZA SERVICES AG, 8034 Zürich (CH)
(72) Erfinder: Herz, Erich, D-7700 Singen (DE)

(56) Entgegenhaltungen:
- EP-A- 0 234 657
- DE-U- 8 520 251
- FR-A- 2 175 494

## Beschreibung

Die Erfindung bezieht sich auf ein Gerüstelement mit in einem Abstand voneinander parallel angeordneten sowie durch querverlaufende Rohrstreben verbundenen Rohren, nach dem Oberbegriff von Anspruch 1. Die Rohre sind überlicherweise jeweils an ihren einen Enden mit Steckbolzen zum Zusammenstecken mit weiteren Gerüstelementen versehen, ihre rohrstreben nahe den Rohrenden angebracht.

Mit Hilfe derartiger Gerüstelementen können beispielsweise Baugerüste für mehrere Etagen übereinander und für größere Frontlängen durch einfaches Zusammenstecken und Miteinanderverbinden dieser Einzelelemente aufgebaut werden. Dabei sind Hilfs- bzw. Haltevorrichtungen vorgesehene, um außer den. Planken zum Begehen der einzelnen Gerüst-Etagen auch Geländer und andere Schutzvorrichtungen anzubringen.

Zum Befestigen der Planken sind an den querverlaufenden Rohrstreben -- runden oder eckigen Querschnitts --, vorzugsweise jedoch nur an der jeweils oberen querverlaufenden Rohrstrebe, nach oben gerichtete Haltezapfen verschweißt. Diese greifen beim Auflegen der Planken in dort vorhandene vorbereitete Löcher ein, so daß diese Planken sowohl in Längs- wie auch in Querrichtung un verschieblich festgelegt sind.

Das Anschweißen der einzelnen Haltezapfen an diese Rohrstreben ist nicht nur arbeitszeitaufwendig und daher kostspielig, es hat auch noch den Nachteil, daß Schweiß-oder Bohrvorrichtungen benutzt werden müssen, um eine genaue und rationelle Arbeitsweise zu ermöglichen. Zudem erfolgt eine Einleitung entstehender Horizontalkräfte über die Schweißnähte, was oftmals zu Abrissen führt.

Aus der FR-A- 2 175 494 ist für ein Gerüstelement ein an einer Rohrstrebe festgelegtes Formteil zur Befestigung von Planken bekannt, welches die Rohrstrebe von ober mittels eines bügelförmigen Verbindungssteges teilweise umgreiff, wobei die Enden des bügelförmigen Verbindungssteges zu seitlich abragenden, Haltezapfen aufweisenden Stegen zur Auflage von Planken geformt sind.

Angesichts dieser Gegebenheit hat sich der Erfinder das Ziel gesetzt, die erkannten Mängel zu beseitigen und das eingangs erwähnte Bauelement zu verbessern, das Anbringen dieser Haltezapfen dadurch zu vereinfachen, daß ein geringerer Arbeitszeitaufwand und zugleich eine höhere Genauigkeit erzielt wird, insbesondere auch die Weiterleitung der Horizontalkräfte günstiger zu gestalten und Abrisse zu vermeiden.

Zur Lösung dieser Aufgabe führt erfindungsgemäß die Lehre gemäss dem kennzeichwerden Teil von Anspruch 1.

Vorzugweise ist das die Rohrstrebe teilweise umschließende Formstück mit dieser durch Anschweißen verbunden. Es ist jedoch auch möglich, das die Rohrstrebe teilweise umschließende Formstück mit dieser durch Vernieten oder Verschrauben zu verbinden, im letztgenannten Falle also lösbar zu erhalten.

Das erfindungsgemäße Formstück besteht bevorzugt aus stranggepreßten Aluminiumteilen, kann aber auch aus anderem Werkstoff -- etwa Stahl -- hergestellt sein.

Weitere Merkmale der Erfindung bestehen noch darin, daß die Haltezapfen des Formstückes einen Durchmesser zwischen 15 und 20 mm sowie eine freie Länge zwischen 30 und 60 mm aufweisen, und ferner, daß die Haltezapfen beidseitig der Rohrstrebe in einem Abstand zwischen 30 und 60 mm voneinander angeordnet sind. Die Haltezapfen sind also beidseitig der Rohrstrebe paarweise angebracht, und jeder der Haltezapfen greift in eines der Löcher jeder aufeinander folgend benachbarten Planke ein. Dabei liegen die Planken auf dem Steg des Formstückes und über diesen der querverlaufenden Rohrstrebe auf.

Vorteilhafterweise sind auf einer Rohrstrebe vier mit einem einzigen Sockel oder zwei getrennten Sockeln verbundene Haltezapfen, welche das Formstück bilden, befestigt. Besonders zweckmäßig ist es, wenn auf einer Rohrstrebe acht Haltezapfen angeordnet sind, von denen wahlweise jeweils zwei oder vier mit einem Sockel verbunden sind. Es hat sich ferner auch als günstig erwiesen, jeweils zwei Haltezapfenpaare in einem Abstand von ca. 220 bis 280 mm voneinander entfernt auf einer Rohrstrebe anzubringen und den Abstand zwischen im Mittenbereich benachbarten Haltezapfenpaaren mit etwa 40 bis 80 mm zu wählen.

Dank der beschriebenen erfindungsgemäßen Ausgestaltung wirken die -- beispielsweise auch durch Windkräfte beeinflußten -- eingeleiteten Horizontalkräfte nicht mehr auf seitliche Schweißnähte. Soweit Schweißnähte beim Erfindungsgegenstand auftreten, dienen sie lediglich der Fixierung der Teile; die Kräfte werden über die zusammenhängende und formschlüssige Einheit Formstück/Rohrstrebe unmittelbar in die nächstliegende Plankenebene bzw. in den Querschnitt der querverlaufenden Rohrstrebe eingeleitet.

Weitere Merkmale, Vorteile und Einzelheiten der Erfindung sind anhand des in der Zeichnung dargestellten Ausführungsbeispieles nachfolgend beschrieben.

Es zeigen
- Fig. 1:: einen Teilauasschnitt aus einem Gerüstaufbau mit zwei Gerüstelementen nach der Erfindung;
- Fig. 2:: ein Gerüstelement mit Haltezapfen;
- Fig. 3:: ein Formstück mit einem Haltezapfenpaar;
- Fig. 4:: einen Teilquerschnitt durch Fig. 3 nach deren Linie IV-IV.

Wie aus Fig. 1 ersichtlich ist, sind zwei Gerüstelemente 1 mittels angedeuteter Fußelemente 8 aufgestellt. Die Gerüstelemente 1 bestehen jeweils aus in einem Abstand parallellaufenden Rohren 2, die an ihren Endbereichen mittels zweier querverlaufender Rohrstreben 3 miteinander verbunden sind. Zudem sind an den oberen Enden der Rohre Steckbolzen 9 zum Zusammenstecken mit weiteren Gerüstelementen oder sonstigen Ergänzungsteilen vorgesehen. Zwischen den beiden Gerüstelementen 1 verlaufen Diagonalstreben 13.

Die obere querverlaufende Rohrstrebe 3 ist mit Haltezapfen 5 versehen, die beim Auflegen von Planken 10 auf die Rohrstrebe 3 in dort vorbereitete -- aus Gründen der Uebersichtlichkeit in der Zeichnung nicht erkennbare --Löcher eingreifen, so daß die Planken 10 sowohl in Querwie in Längsrichtung festgelegt sind.

Weiterhin ist in Fig. 1 noch ein Aufsteckelement 11 dargstellt, welches dazu dient, die Planken 10 in ihrer Auflageposition auf der Rohrstrebe 3 festzuhalten, so daß sie nicht nach oben aus der Festlegung mittels der Haltezapfen 5 herausspringen können. Anstelle von Rohrstücken 12 zum Befestigen von Seitengeländern kann auch ein weiteres Gerüstelement 1 aufgesteckt werden.

In Fig. 2 ist ein Gerüstelement 1 nach der Erfindung im einzelnen dargestellt. Die beiden parallelen Rohre 2 sind unten und oben mittels der querverlaufenden Rohrstreben 3 miteinander verbunden. Im Ausführungsbeispiel ist nur die obere Rohrstrebe 3 mit den Haltezapfen 5 zum Befestigen der Planken 10 versehen.

Ein Formstück 4 aus zwei Haltezapfen 5 und einem querschnittlich U-förmigen Sockel 7 ist aus Fig. 3 ersichtlich. Dieses Formstück 4 liegt mit seinem Sockel 7 der Oberseite und den Seiten der Rohrstrebe 3 an, welche hier einen rechteckigen Querschnitt aufweist.

Das Formstück 4 kann drei Seiten der Rohrstrebe 3 ganz umschließen oder -- wie in Fig. 3 verdeutlicht -- an den Seiten nur mit kurzen Schenkeln 30 ausgestattet sein. Wie aus der Darstellung weiterhin hervorgeht, kann das Formstück 4 entweder mit der Rohrstrebe verschweißt sein (rechte Figurenhälfte), oder aber die Befestigung erfolgt mittels einer Verschraubung bzw. Vernietung 14 (linke Figurenhälfte). Der Durchmesser d des Haltezapfens 5 beträgt hier etwa 17 mm bei einer Gesamthöhe des Formstückes 4 von 80 mm und einer Breite e des plattenartigen Steges 31 jenes Sockels 7 von ebenfalls etwa 17 mm.

Zum leichteren Einführen der mit den Löchern versehenen Planken ist jeder Haltezapfen 5 mit einem Einführungskonus 6 versehen.

Bei einer besonderen Ausführungsform sind an einem Sockel 7 vier Haltezapfen 5 befestigt, wobei jeweils zwei Haltezapfen in Blickrichtung hintereinander liegen. In diesem Falle sind die vier im Mittenbereich der Rohrstrebe 3 (siehe Fig. 1) vorhandenen vier Haltezapfen 5 in einer Formstück-Einheit zusammengefaßt. Dadurch wird eine noch schnellere Montage ermöglicht.

## Patentansprüche

1. Gerüstelement mit in Abstand zueinander parallel angeordneten sowie durch querverlaufende Rohrstreben (3) verbundenen Rohren (2), dessen Rohrstreben (3) mit Haltevorrichtungen,welche mit wenigstens zwei parallel zu den Rohren (2) aufragenden, querschnittlich runden Haltezapfen (5) für den Eingriff in entsprechende Löcher von Planken (10) versehen und die Haltezapfen (5) mit einem querschnittlich etwa U-förmigen Sockel (7) ein gemeinsames Formstück (4) bildend verbunden sind, wobei der Sockel (7) der betreffenden Rohrstrebe (3) an ihrer Oberseite und daran anschliessend an beiden Seiten passend anliegt sowie mit ihr verbunden ist,
dadurch gekennzeichnet,
dass die Rohrstrebe (3) einen rechteckigen Querschnitt und der Sockel (7) einen plattenartigen, der Oberseite der Rohrstrebe (3) anliegenden Steg (31) zur Auflage der Planken (10) aufweist und die Haltezapfen (5) vom Steg (31) abragen.

2. Gerüstelement nach Anspruch 1, dadurch gekennzeichnet, dass der Sockel (7) mit der Rohrstrebe (3) durch Anschweissen verbunden ist.

3. Gerüstelement nach Anspruch 1, dadurch gekennnzeichnet, dass der Sockel (7) mit der Rohrstrebe (3) durch Vernieten oder Verschrauben verbunden ist.

4. Gerüstelement nach einem der Ansprüche 1 bis 3, dadurch gekennzeichnet, dass die Haltezapfen (5) einen Durchmesser zwischen 15 und 20 mm sowie eine freie Länge zwischen 30 und 60 mm aufweisen.

5. Gerüstelement nach einem der Ansprüche 1 bis 4, dadurch gekennzeichnet, dass sowohl der Sockel (7) als auch die Haltezapfen (5) Abschnitte von Strangpressprofilen und miteinander unlösbar zum Formstück (4) verbunden sind.

6. Gerüstelement nach einem der Ansprüche 1 bis 5, dadurch gekennzeichnet, dass die Haltezapfen (5) beidseitig der Rohrstrebe (3) in einem Abstand zwischen 30 und 60 mm angeordnet sind.

7. Gerüstelement nach einem der Ansprüche 1 bis 6, dadurch gekennzeichnet, dass auf einer Rohrstrebe (3) vier mit einem einzigen gemeinsamen oder zwei getrennten Sockel (7) verbundene Haltezapfen (5), welche das Formstück (4) bilden, befestigt sind.

8. Gerüstelement nach einem der Ansprüche 1 bis 7, dadurch gekennzeichnet, dass auf einer Rohrstrebe (3) acht Haltezapfen (5) angeordnet sind, von denen wahlweise jeweils zwei oder vier mit einem Sockel (7) verbunden sind.

9. Gerüstelement nach Anspruch 8, dadurch gekennzeichnet, dass jeweils zwei Haltezapfenpaare in einem Abstand von 220 bis 280 mm voneinander entfernt auf der Rohrstrebe (3) angebracht sind und der Abstand zwischen im Mittenbereich benachbarten Haltezapfenpaaren etwa 40 bis 80 mm beträgt.

## Claims

1. Scaffolding element with spaced-apart, parallel tubes (2) connected by transverse tube stays (3), of which the tube stays (3) are provided with retaining devices which are connected to two or more retaining pins (5) of round cross-section protruding parallel to the tubes (2) for engagement in corresponding holes of planks (10), and the retaining pins (5) are connected to a base (7) of approximately U-shaped cross-section, forming a joint shaped piece (4), wherein the base (7) fits snugly against the respective tube stay (3) on its top and on both sides adjoining same, and is connected thereto, characterised in that the tube stay (3) has a rectangular cross-section and the base (7) comprises a plate-like web (31) lying adjacent to the top of the tube stay (3) for laying the planks (10) on top, and the retaining pins (5) protrude away from the web (31).

2. Scaffolding element according to claim 1 characterised in that the base (7) is joined to the tube stay (3) by welding.

3. Scaffolding element according to claim 1, characterised in that the base (7) is joined to the tube stay (3) by riveting or bolting.

4. Scaffolding element according to any of claims 1 to 3, characterised in that the retaining pins (5) have a diameter between 15 and 20 mm and a free length between 30 and 60 mm.

5. Scaffolding element according to any of claims 1 to 4, characterised in that both the base (7) and the retaining pins (5) are sections of extruded profiles and joined together non-releasably to form the shaped piece (4).

6. Scaffolding element according to any of claims 1 to 5 characterised in that the retaining pins (5) on both sides of the tubes stay (3) are arranged at a distance between 30 and 60 mm.

7. Scaffolding element according to any of claims 1 to 6, characterised in that on one tube stay (3) are mounted four retaining pins (5) which are connected to a single common base or two separate bases (7) and which form the shaped piece (4).

8. Scaffolding element according to any of claims 1 to 7, characterised in that on one tube stay (3) are mounted eight retaining pins (5) of which selectively at any given time two or four are connected to a base (7).

9. Scaffolding element according to claim 8, characterised in that in each case two pairs of retaining pins are mounted on the tube stay (3) spaced apart from each other by a distance of 220 to 280 mm, and the distance between pairs of retaining pins adjacent in the centre region is about 40 to 80 mm.

## Revendications

1. Elément d'échafaudage comportant des tubes (2) parallèles, à distance l'un de l'autre et reliés entre eux par des traverses tubulaires (3) transversales, dont les traverses tubulaires (3) sont munies de dipositifs de soutien comportant au moins deux ergots de soutien (5) de section transversale ronde qui font saillie parallèlement aux tubes (2) et qui sont destinés à pénétrer dans des trous correspondants de planches (10), les ergots de soutien (5) étant reliés à un socle (7) de section transversale sensiblement en forme de U pour former une pièce façonnée commune (4), le socle (7) de la traverse tubulaire (3) en question reposant sur son côté supérieur et de manière continue sur ses deux côtés et étant relié à celle-ci, caractérisé en ce que la traverse tubulaire (3) présente une section transversale rectangulaire et le socle (7) présente une barrette (31) en forme de plaque, qui repose sur le côté supérieur de la traverse tubulaire (3) pour l'application des planches (10), et en ce que les ergots de soutien (5) font saillie de la barrette (31).

2. Elément d'échafaudage selon la revendication 1, caractérisé en ce que le socle (7) est relié à la traverse tubulaire (3) par soudage.

3. Elément d'échafaudage selon la revendication 1, caractérisé en ce que le socle (7) est relié à la traverse tubulaire (3) par rivetage ou vissage.

4. Elément d'échafaudage selon l'une quelconque des revendications 1 à 3, caractérisé en ce que les ergots de soutien (5) présentent un diamètre compris entre 15 et 20 mm et une longueur libre comprise entre 30 et 60 mm.

5. Elément d'échafaudage selon l'une quelconque des revendications 1 à 4, caractérisé en ce que le socle (7) ainsi que les ergots de soutien (5) sont des segments de profilés extrudés et sont reliés entre eux de manière inamovible pour former la pièce façonnée (4).

6. Elément d'échafaudage selon l'une quelconque des revendications 1 à 5, caractérisé en ce que les argots de soutien sont disposés de part et d'autre de la traverse tubulaire (3) à une distance les uns des autres comprise entre 30 et 60 mm.

7. Elément d'échafaudage selon l'une quelconque des revendications 1 à 6, caractérisé en ce que quatre ergots de soutien (5) reliés à un seul socle commun (7) ou à deux socles (7) séparés, et constituant la pièce façonnée (4), sont fixés sur une traverse tubulaire (3).

8. Elément d'échafaudage selon l'une quelconque des revendications 1 à 7, caractérisé en ce que sur une traverse tubulaire (3) sont disposés huit ergots de soutien (5) parmi lesquels à chaque fois deux ou quatre au choix sont reliés à un socle (7).

9. Elément d'échafaudage selon la revendication 8, caractérisé en ce qu'à chaque fois deux paires d'ergots de soutien sont disposées sur la traverse tubulaire (3) en étant écartées l'une de l'autre de 220 à 280 mm, et en ce que la distance entre les paires d'ergots de soutien voisines dans le domaine central est égale à environ 40 à 80 mm.
